# EUROPÄISCHE PATENTSCHRIFT

(11) **EP 4 059 716 B1**
(45) Veröffentlichungstag und Bekanntmachung des Hinweises auf die Patenterteilung: **10.07.2024**
(21) Anmeldenummer: 21163444.9
(22) Anmeldetag: 18.03.2021
(51) Int. Cl.: B41F 21/10, B41F 33/00

(54) **DRUCKMASCHINE MIT BOGENINSPEKTIONSSYSTEM UND BOGENFÜHRUNG**
PRINTING MACHINE WITH SHEET INSPECTION SYSTEM AND SHEET GUIDE
MACHINE D'IMPRESSION AVEC SYSTÈME D'INSPECTION DE FEUILLES ET GUIDE-FEUILLES

(43) Veröffentlichungstag der Anmeldung: 21.09.2022
(73) Patentinhaber: Heidelberger Druckmaschinen AG, 69115 Heidelberg (DE)
(72) Erfinder: Soltwedel, Frank, 74889 Sinsheim/Hoffenheim (DE); Gieser, Michael, 68723 Oftersheim (DE)

(56) Entgegenhaltungen:
- DE-A1- 102010 003 046
- DE-A1- 19 546 046
- DE-C1- 19 701 230
- DE-U1- 202007 009 389

## Beschreibung

Vorliegende Erfindung betrifft eine Druckmaschine mit einem Bogeninspektionssystem und einer Vorrichtung zur pneumatischen Führung eines Bogens auf einem Zylinder, der den Bogen bei der Inspektion in der Druckmaschine transportiert.

In DE 20 2006 011 273 U1 und DE 20 2007 009 389 U1 sind solche Vorrichtungen beschrieben.

In DE 195 46 046 A1 ist beschrieben, dass ein sich von einem vorgeordneten zu einem nachgeordneten bogenführenden Zylinder erstreckender Luftraum im Wesentlichen von diesen beiden Zylindern, einer Trommel, einem Luftleitelement und seitlichen Wandungen begrenzt wird. Eine Abdichtung zur Seite hin kann vorgenommen werden, indem das Luftleitelement möglichst dicht an Seitenwände heranragt.

Aufgabe der Erfindung ist, eine weitere Vorrichtung der eingangs genannten Art zu schaffen.

Die Aufgabe wird durch eine Druckmaschine gemäß Anspruch 1 gelöst. Die erfindungsgemäße Druckmaschine ist dadurch gekennzeichnet, dass Seitenwände eines Gehäuses der Vorrichtung, das eine Überdruckkammer aufweist, Seitenflächen des Zylinders überlappen, der den Bogen bei der Inspektion transportiert.

Die Erfindung hat den Vorteil, dass zwischen den Seitenwänden und Seitenflächen nur wenig Luft aus dem Gehäuse entweichen kann. Durch die Überlappungen sind Dichtungen gebildet.

Weiterbildungen ergeben sich aus den abhängigen Ansprüchen und der folgenden Beschreibung von Ausführungsbeispielen und der zugehörigen Zeichnung, worin zeigt:
- Figur 1: eine Vorrichtung mit Anordnung des Bogeninspektionssystems außerhalb des Gehäuses der Bogenführung,
- Figur 2: eine Vorrichtung mit Anordnung des Bogeninspektionssystems innerhalb des Gehäuses der Bogenführung,
- Figur 3: eine Schnittdarstellung der Bogenführung bei deren Einstellung auf ein großes Format und
- Figur 4: eine Schnittdarstellung der Bogenführung bei deren Einstellung auf ein kleines Format.

In Figur 1 ist ein Gegendruckzylinder 1 dargestellt, der zusammen mit einem Gummizylinder 2 einen Druckspalt bildet, in dem Offsetdruck erfolgt. Ein Bogen 3 wird auf dem Gegendruckzylinder 1 transportiert und durch dessen Greiferbrücke 4 dabei festgehalten.

Nach dem Druckspalt ist eine pneumatische Bogenführung angeordnet, die den Bogen 3 auf den Gegendruckzylinder 1 drückt und Flattern verhindert. Die pneumatische Bogenführung weist ein Gehäuse 5 auf, das zum Gegendruckzylinder 1 hin offen ist und somit eine Art Haube bildet.

Außerhalb des Gehäuses 5 ist ein Bogeninspektionssystem angeordnet, welches optische Eigenschaften des Druckbildes auf dem Bogen 3 erfasst. Das Bogeninspektionssystem umfasst eine Kamera 6 und eine Beleuchtung 7, die auf den Bogen 3 gerichtet sind.

Die pneumatische Bogenführung sorgt dafür, dass der Bogen 3 flach auf dem Gegendruckzylinder 1 aufliegt, wenn der Bogen 3 vom Bogeninspektionssystem vermessen wird. Die Sichtlinie der Kamera 6 liegt in Bogentransportrichtung nach dem Gehäuse 5.

In dem Gehäuse 5 befindet sich eine Überdruckkammer 8, die zum Gegendruckzylinder 1 hin keine Düsen oder Blasluftöffnungen aufweist, sondern nur eine formatbreite, einzige Öffnung. Der in der Überdruckkammer 8 herrschende Überdruck ist mit Doppelpfeilen symbolisch dargestellt und wirkt als Luftpolster durch die erwähnte Öffnung hindurch auf den Bogen 3.

In Figur 2 ist eine Modifikation dargestellt, bei der das Gehäuse 5 derart vergrößert ist, dass das Bogeninspektionssystem in der Überdruckkammer 8 angeordnet werden kann. Sonst unterscheidet sich das System mit integrierter Anordnung der Kamera 6 und Beleuchtung 7 nicht von dem zuvor beschriebenen System mit externer Anordnung.

Die folgende Beschreibung des inneren Aufbaus des Gehäuses 5 anhand der Figuren 3 und 4 gilt für beide Systeme in Figuren 1 und 2 gleichermaßen. Die den Figuren 3 und 4 zugrunde liegende Blickrichtung verläuft in der Bildebene der Figuren 1 und 2.

Das Gehäuse 5 umfasst eine Sammelleitung 9, die an ein Gebläse 10 angeschlossen ist, das den Überdruck in der Überdruckkammer 8 erzeugt. Von der Sammelleitung 9 zweigen äußere Zufuhrkanäle 11, 12 und mindestens ein dazwischenliegender, innerer Zufuhrkanal 13 ab, die zusammen eine mit dem Gegendruckzylinder 1 parallele Reihe bilden.

Im Gehäuse 5 sind Schiebewände 14, 15 angeordnet, die entsprechend der Formatbreite des Bogens 3 auf größeren Abstand (Figur 3) und kleineren Abstand (Figur 4) voneinander eingestellt werden können. Die Schiebewände 14, 15 begrenzen die seitliche Ausdehnung der dazwischen liegenden Überdruckkammer 8, die somit formatvariabel ist. Die Verstellung der Schiebewände 14, 15 kann stufenlos erfolgen.

Die äußeren Zufuhrkanäle 11, 12 sind jeweils über ein Absperrventil 16 in Form einer Klappe mit der Sammelleitung 9 verbunden. Dem inneren Zufuhrkanal 13 ist kein solches Absperrventil zugeordnet.

Figur 3 zeigt einen Modus, in welchem auch die äußeren Zufuhrkanäle 11, 12 zwischen den Schiebewänden 14, 15 in die Überdruckkammer 8 einmünden und die Absperrventile 16 geöffnet sind.

Figur 4 zeigt einen anderen Modus, in welchem die Schiebewände 14, 15 so weit aufeinander zu verstellt sind, dass die äußeren Zufuhrkanäle 11, 12 außerhalb der Überdruckkammer 8 ausmünden. In diesem Modus sind die Absperrventile 16 geschlossen und wird die Überdruckkammer 8 nur über den inneren Zufuhrkanal 13 mit Druckluft versorgt.

Durch die Absperrventile 16 wird Luftvergeudung vermieden und der Luftverbrauch reduziert.

Das Gehäuse 5 weist Seitenwände 17, 18 auf, die jeweils eine Seitenfläche 19, 20 des Gegendruckzylinders 1 überlappen. Im Bereich der Überlappungen 21 befindet sich zwischen der Seitenwand 17, 18 und Seitenfläche 19 bzw. 20 nur ein schmaler Bewegungsspalt, durch den nur sehr wenig Falschluft 22 aus dem Gehäuse 5 entweichen kann. Die Überlappungen 21 bilden Dichtungen, durch welche der Wirkungsgrad der pneumatischen Bogenführung spürbar erhöht wird. Die Falschluft 22 stammt aus der Überdruckkammer 8, welche durch die Schiebewände 14, 15 in einer ersten Stufe und durch die Überlappungen 21 in einer zweiten Stufe seitlich zur Umgebung hin abgedichtet wird.

Statt des Gegendruckzylinders 1 des Offsetdruckwerks kann auch ein Gegendruckzylinder eines Lackierwerks oder ein Bogentransportzylinder zwischen zwei Druckwerken als Inspektionszylinder eingesetzt werden, der den Bogen 3 während seiner Inspektion transportiert.

### Bezugszeichenliste

- 1: Gegendruckzylinder
- 2: Gummizylinder
- 3: Bogen
- 4: Greiferbrücke
- 5: Gehäuse
- 6: Kamera
- 7: Beleuchtung
- 8: Überdruckkammer
- 9: Sammelleitung
- 10: Gebläse
- 11: Zufuhrkanal
- 12: Zufuhrkanal
- 13: Zufuhrkanal
- 14: Schiebewand
- 15: Schiebewand
- 16: Absperrventil
- 17: Seitenwand
- 18: Seitenwand
- 19: Seitenfläche
- 20: Seitenfläche
- 21: Überlappung
- 22: Falschluft

## Patentansprüche

1. Druckmaschine mit einem Bogeninspektionssystem und einer Vorrichtung zur pneumatischen Führung eines Bogens (3) auf einem Zylinder (1), der den Bogen bei der Inspektion in der Druckmaschine transportiert,
**dadurch gekennzeichnet,**
**dass** Seitenwände (17, 18) eines Gehäuses (5) der Vorrichtung, das eine Überdruckkammer (8) aufweist, Seitenflächen (19, 20) des Zylinders (1) überlappen, der den Bogen (3) bei der Inspektion transportiert.

2. Druckmaschine nach Anspruch 1,
**dadurch gekennzeichnet,**
**dass** in dem Gehäuse (5) Schiebewände (14, 15) gelagert sind, welche die Überdruckkammer (8) seitlich begrenzen.

3. Druckmaschine nach Anspruch 1 oder 2,
**dadurch gekennzeichnet,**
**dass** in dem Gehäuse (5) Zufuhrkanäle (11, 12, 13) angeordnet sind, die von einer Sammelleitung (9) abzweigen.

4. Druckmaschine nach Anspruch 3,
**dadurch gekennzeichnet,**
**dass** die Zufuhrkanäle (11, 12, 13) äußere Zufuhrkanäle (11, 12) umfassen, denen Absperrventile (16) zugeordnet sind, wobei zwischen den äußeren Zufuhrkanälen (11, 12) ein innerer Zufuhrkanal (13) liegt.

5. Druckmaschine nach einem der Ansprüche 1 bis 4, **dadurch gekennzeichnet,**
**dass** das Bogeninspektionssystem in der Überdruckkammer (8) angeordnet ist.

6. Druckmaschine nach einem der Ansprüche 1 bis 4, **dadurch gekennzeichnet,**
**dass** das Bogeninspektionssystem außerhalb des Gehäuses (5) angeordnet ist.

## Claims

1. Printing press with a sheet inspection system and a device for pneumatically guiding a sheet (3) on a cylinder (1), which transports the sheet during inspection in the printing press,
**characterized in that**
side walls (17, 18) of a housing (5) of the device, which has an overpressure chamber (8), overlap side faces (19, 20) of the cylinder (1) which transports the sheet (3) during the inspection.

2. Printing press according to claim 1,
**characterized in that**
sliding walls (14, 15) are mounted in the housing (5), which laterally delimit the overpressure chamber (8).

3. Printing press according to claim 1 or 2,
**characterized in that**
feed ducts (11, 12, 13) are arranged in the housing (5), which branch off from a collecting line (9).

4. Printing press according to claim 3,
**characterized in that**
the feed ducts (11, 12, 13) comprise outer feed ducts (11, 12) to which shut-off valves (16) are assigned, whereby an inner feed duct (13) is located between the outer feed ducts (11, 12).

5. Printing press according to one of the claims 1 to 4,
**characterized in that**
the sheet inspection system is arranged in the overpressure chamber (8).

6. Printing press according to one of the claims 1 to 4,
**characterized in that**
the sheet inspection system is arranged outside the housing (5).

## Revendications

1. Machine à imprimer comprenant un système d'inspection de feuilles et un dispositif de guidage pneumatique d'une feuille (3) sur un cylindre (1) qui transporte la feuille lors de l'inspection dans la machine à imprimer,
**caractérisée en ce**
**que** des parois latérales (17, 18) d'un boîtier (5) du dispositif, qui comporte une chambre de surpression (8), chevauchent des surfaces latérales (19, 20) du cylindre (1) qui transporte la feuille (3) lors de l'inspection.

2. Machine à imprimer selon la revendication 1,
**caractérisée en ce**
**que** des parois coulissantes (14, 15) logées dans le boîtier (5) délimitent latéralement la chambre de surpression (8).

3. Machine à imprimer selon l'une des revendications 1 ou 2,
**caractérisée en ce**
**que** des canaux d'alimentation (11, 12, 13) qui partent d'un tuyau collecteur (9) sont disposés dans le boîtier (5).

4. Machine à imprimer selon la revendication 3,
**caractérisée en ce**
**que** les canaux d'alimentation (11, 12, 13) comprennent des canaux d'alimentation extérieurs (11, 12) auxquels sont attribués des robinets d'arrêt (16), un canal d'alimentation intérieur (13) étant situé entre les canaux d'alimentation extérieurs (11, 12).

5. Machine à imprimer selon l'une des revendications 1 à 4,
**caractérisée en ce**
**que** le système d'inspection de feuilles est situé dans la chambre de surpression (8).

6. Machine à imprimer selon l'une des revendications 1 à 4,
**caractérisée en ce**
**que** le système d'inspection de feuilles est situé à l'extérieur du boîtier (5).
